# FASCICULE DE BREVET EUROPEEN

(11) **EP 0 898 116 B1**
(45) Date de publication et mention de la délivrance du brevet: **06.11.2002**
(21) Numéro de dépôt: 98402064.4
(22) Date de dépôt: 14.08.1998
(51) Int. Cl.: F22B 31/00, F28D 13/00

(54) **Dispositif d'échange thermique pour une chaudière à lit fluidisé circulant**
Vorrichtung zum Wärmeaustausch für einen Kessel mit zirkulierendem Wirbelbett
Heat exchange device for a circulating fluidized bed boiler

(30) Priorité: 18.08.1997 FR 9710426
(43) Date de publication de la demande: 24.02.1999
(73) Titulaire: ALSTOM Power Boilers, 78140 Velizy-Villacoublay (FR)
(72) Inventeur: Semedard, Jean-Claude, 75014 Paris (FR); Gauville, Pierre, 91370 Verrieres Le Buisson (FR); Enault, Christian, 92260 Fontenay Aux Roses (FR)
(74) Mandataire: Gosse, Michel

(56) Documents cités:
- EP-A- 0 254 985
- EP-A- 0 274 637
- EP-A- 0 787 946

## Description

La présente invention concerne un dispositif d'échange thermique pour une chaudière à lit fluidisé circulant.

Une telle chaudière comporte entre autres les éléments suivants symbolisés dans la figure 1 :
- un foyer C assurant la combustion du combustible en un lit fluidisé circulant de particules, foyer dont les parois comprennent des tuyaux verticaux dans lesquels circule une émulsion (phase liquide et phase vapeur) d'eau produite par évaporation de l'eau qui est introduite à la base de ces tuyaux ;
- un organe de séparation S, généralement un cyclone, qui récupère les gaz et les particules éjectées en haut du foyer pour les diriger dans deux conduits distincts ;
- un premier échangeur thermique ET1, souvent raccordé au conduit gaz s1 de l'organe de séparation S, qui est par exemple un économiseur, un vaporisateur, un surchauffeur ou un resurchauffeur ;
- un lit fluidisé dense ET2 alimenté en particules à partir de l'organe de séparation S, c'est à dire raccordé d'une part au conduit particules S2 de cet organe et d'autre part à la partie basse du foyer C (on peut également prévoir un lit fuidisé dense ET2B alimenté par des particules collectées dans le foyer C, c'est à dire raccordé d'une part au conduit d'extraction de ce foyer et d'autre part à sa partie basse), ce lit fluidisé dense comportant un deuxième échangeur thermique dont l'entrée est raccordée à la sortie du premier échangeur ET1.

Ce deuxième échangeur est en général constitué de plusieurs faisceaux de tubes comportant chacun plusieurs serpentins arrangés dans des plans parallèles généralement verticaux. Dans ces faisceaux circule le fluide caloporteur, couramment de la vapeur d'eau, le tout étant intégré dans un bac rectangulaire.

Le document EP-A-0 254 985 décrit une chaudière comprenant un refroidisseur de lit fluidisé.

La plupart du temps, ces faisceaux sont agencés de la façon suivante : depuis une paroi du bac on rencontre un premier faisceau séparé ou non de cette paroi par un espace sans serpentin, puis un deuxième faisceau séparé ou non du premier faisceau par un espace sans serpentin ; l'espace entre le premier et le deuxième faisceaux peut comporter une séparation physique telle qu'un muret ou une cloison ; les éventuels faisceaux additionnels sont agencés de manière analogue de sorte que le dernier faisceau soit séparé ou non par un espace sans serpentin de la paroi du bac opposée à celle qui est en regard du premier faisceau.

Le conduit d'alimentation en particules du lit fuidisé dense ET2 est donc raccordé à une paroi du bac ou à l'espace libre entre le premier faisceau et cette paroi, le retour des particules au foyer C se faisant par la paroi opposée ou par une sortie connectée à l'espace libre entre le dernier faisceau et cette paroi opposée.

Le brassage intense des particules tend à homogénéiser la température dans le bac, cependant, comme les particules ressortent du bac plus froides qu'elles n'y sont entrées, cette température n'est pas la même en tous points. Les tubes situés à proximité de l'entrée des particules reçoivent un apport de chaleur plus important que ceux qui sont proches de la sortie.

De plus, lorsque la puissance de la chaudière augmente, il en va de même pour la puissance et donc pour la taille des échangeurs. Or la dispersion de température est directement liée à la taille du bac rectangulaire. Ainsi, la température de la vapeur produite par le premier faisceau disposé à l'entrée des particules est supérieure à celle du dernier faisceau disposé à la sortie, ce qui n'est pas souhaitable.

Par surcroît, on évite de réaliser des faisceaux qui supportent tous la température maximale du bac car il s'agit là d'une solution coûteuse. On prévoit donc autant de types de faisceaux qu'il y en a dans un échangeur, chaque type étant dimensionné pour une température de fonctionnement qui correspond à son emplacement dans le bac. En procédant de la sorte, on se prive des nombreux avantages qui découlent d'une ligne de fabrication unique.

La présente invention a ainsi pour objet un dispositif d'échange thermique qui permette d'obtenir en sortie des faisceaux du deuxième échangeur une température sensiblement uniforme.

Selon l'invention, le dispositif d'échange thermique comprend un premier échangeur thermique suivi d'un deuxième échangeur thermique disposé dans un lit fluidisé dense, ce deuxième échangeur étant constitué d'une pluralité de faisceaux tubulaires disposés le long du trajet des particules en suspension dans le lit fluidisé dense. De plus, le deuxième échangeur comportant au moins deux alimentations situées de part et d'autre de son centre, ces alimentations reçoivent chacune un mélange distinct du fluide d'entrée et du fluide de sortie du premier échangeur, de sorte que la température du fluide entrant dans chacun des faisceaux soit une fonction croissante de sa distance à l'entrée des particules dans ce lit fluidisé dense.

Les écarts de température des particules dans le lit fluidisé dense sont donc compensés par les écarts de température des fluides qui alimentent les différents faisceaux.

Une solution efficace quant au plan thermique, lorsque le deuxième échangeur comporte plus de deux faisceaux, consiste à prévoir une alimentation propre pour chacun de ces faisceaux.

Cependant, une solution économique consiste au contraire à prévoir que les alimentions des faisceaux soient raccordées à un collecteur unique.

Selon une caractéristique avantageuse, les faisceaux sont constitués par des serpentins de tubes agencés dans des plans verticaux et parallèles.

De plus, le trajet des particules est perpendiculaire aux plans dans lesquels figurent les serpentins.

Un mode de réalisation privilégié consiste à adopter des faisceaux qui sont tous identiques.

Avantageusement, l'un au moins des mélanges des fluides d'entrée et de sortie du premier échangeur est réalisé par des vannes de régulation raccordées à l'entrée et à la sortie de ce premier échangeur.

Toutefois, on peut prévoir que l'un au moins des mélanges des fluides d'entrée et de sortie du premier échangeur soit réalisé par une vanne de régulation raccordée soit à l'entrée soit à la sortie de cet échangeur.

L'invention apparaîtra maintenant avec plus de détails dans le cadre de la description qui suit d'exemples de réalisation donnés à titre illustratif en référence aux figures annexées qui représentent :
- la figure 1, une représentation symbolique d'une chaudière à laquelle s'applique l'invention,
- la figure 2, un premier mode de réalisation de l'invention, et
- la figure 3, une variante de l'invention.

Les éléments présents dans différentes figures sont affectés d'une seule référence.

Par la suite, les seuls composants d'une chaudière nécessaire à la compréhension de l'invention seront mentionnés dans le texte et représentés dans les figures.

En référence à la figure 2, on distingue en premier lieu le premier échangeur thermique ET1 symbolisé par un serpentin dans une enceinte.

Le lit fluidisé dense ET2 prend ici la forme d'un bac rectangulaire. Par abus de langage le bac entier sera considéré comme le deuxième échangeur thermique.

Dans ce bac, figurent trois faisceaux de tubes en serpentin F1, F2, F3, les serpentins au nombre de trois par faisceau, étant dans des plans verticaux qui sont perpendiculaires à celui de la figure.

Le bac ET2 est raccordé à une conduite d'entrée des particules 2E sur l'une de ses parois parallèles aux plans des serpentins et à une conduite de sortie des particules 2S sur la paroi opposée. Dans cette configuration, le flux des particules est donc en moyenne perpendiculaire aux plans de serpentins.

Le premier faisceau F1 est disposé du côté de l'entrée des particules 2E et le troisième faisceau F3 du côté de la sortie 2S.

Chaque faisceau F1, F2, F3 possède sa propre alimentation A1, A2, A3 (un collecteur d'entrée) tandis qu'il est prévu un collecteur de sortie unique BS pour tous les faisceaux.

On pourrait naturellement adopter une autre disposition des faisceaux, par exemple en agençant les plans de serpentins de sorte qu'ils soient parallèles aux flux de particules. On pourrait également prévoir que chaque faisceau ait son propre collecteur de sortie.

L'alimentation A1, A2, A3 de chacun des faisceaux est raccordée par l'intermédiaire de deux vannes de régulation à l'entrée et à la sortie du premier échangeur thermique ET1. Ces vannes sont donc régulées de sorte que les températures en sortie des faisceaux F1, F2, F3 soient sensiblement égales.

Il s'agit là de la solution la plus performante et l'on pourrait très bien envisager que l'alimentation A1 du premier faisceau soit raccordée uniquement à l'entrée du premier échangeur thermique ET1 et que l'alimentation A3 du troisième faisceau soit raccordée uniquement à la sortie de cet échangeur ET1.

De même, l'une ou l'autre des vannes pourraient être remplacée par un simple diaphragme. Une autre réalisation consisterait à remplacer les deux vannes associées à une alimentation par une vanne trois voies.

En fait, l'homme du métier comprend bien qu'il y a de nombreuses solutions disponibles pour alimenter les faisceaux à des températures différentes, dès lors que l'on dispose d'un accès par faisceau.

Selon une variante de l'invention, représentée dans la figure 2 on prévoit maintenant un collecteur d'entrée unique BE pour les trois faisceaux.

L'extrémité de ce collecteur située au niveau du premier faisceau est raccordée par l'intermédiaire de deux vannes de régulation à l'entrée et à la sortie du premier échangeur thermique ET1, tandis que son extrémité figurant au niveau du troisième faisceau est raccordée directement à la sortie de cet échangeur ET1.

Les alimentations du collecteur d'entrée BE pourraient être déportées et ne pas figurer exactement à ses extrémités : ce qui importe c'est de disposer de deux alimentations suffisamment distantes qui soient positionnées de part et d'autre du centre de ce collecteur.

De plus, les remarques faites plus haut en rapport avec la diversité des solutions disponibles pour la mise en oeuvre de l'invention s'appliquent ici également.

Dans le même esprit, on pourrait également prévoir que ce collecteur d'entrée BE soit pourvu d'une alimentation additionnelle disposée sensiblement en son milieu, cette alimentation recevant un mélange des fluides provenant de l'entrée et de la sortie du premier échangeur thermique ET1.

Ainsi, l'invention permet au moyen d'organes de réglages statiques ou régulés d'obtenir en sortie des différents faisceaux des vapeurs ayant approximativement la même température.

L'invention s'applique évidemment s'il y a deux faisceaux ou s'il y en a plus de trois.

L'invention s'applique aussi si un élément quelconque est intercalé entre le lit fluidisé dense ET2 et le conduit particules S2 de l'organe de séparation S (ou bien entre le lit fluidisé dense ET2B et le conduit d'extraction du foyer C si ce lit fluidisé dense ET2B est alimenté par des particules collectées dans ce foyer).

## Revendications

1. Dispositif d'échange thermique comprenant un premier échangeur thermique (ET1) suivi d'un deuxième échangeur thermique (ET2) disposé dans un lit fluidisé dense, ce deuxième échangeur étant constitué d'une pluralité de faisceaux tubulaires(F1, F2, F3) disposés le long du trajet des particules en suspension dans le lit fluidisé dense, **caractérisé en ce que**, ledit deuxième échangeur (ET2) comportant au moins deux alimentations situées de part et d'autre de son centre, ces alimentations reçoivent chacune un mélange distinct du fluide d'entrée et du fluide sortie dudit premier échangeur (ET1), de sorte que la température du fluide entrant dans chacun desdits faisceaux (F1, F2, F3) soit une fonction croissante de sa distance à l'entrée des particules dans ce lit fluidisé dense.

2. Dispositif selon la revendication 1 **caractérisé en ce que**, ledit deuxième échangeur (ET2) comportant plus de deux faisceaux, chacun de ces faisceaux (F1, F2, F3) est pourvu d'une alimentation propre (A1, A2, A3).

3. Dispositif selon la revendication 1, **caractérisé en ce que** les alimentions desdits faisceaux sont raccordées à un collecteur unique (BE).

4. Dispositif selon l'une quelconque des revendications 1 à 3, **caractérisé en ce que** lesdits faisceaux (F1, F2, F3) sont constitués par des serpentins de tubes agencés dans des plans verticaux et parallèles.

5. Dispositif selon la revendication 4, **caractérisé en ce que** le trajet des particules est perpendiculaire aux plans dans lesquels figurent lesdits serpentins.

6. Dispositif selon l'une quelconque des revendications précédentes, **caractérisé en ce que** lesdits faisceaux (F1, F2, F3) sont identiques.

7. Dispositif selon l'une quelconque des revendications précédentes, **caractérisé en ce que** l'un au moins desdits mélanges des fluides d'entrée et de sortie du premier échangeur (ET1) est réalisé par des vannes de régulation raccordées à l'entrée et à la sortie de ce premier échangeur.

8. Dispositif selon l'une quelconque des revendications 1 à 6, **caractérisé en ce que** l'un au moins desdits mélanges des fluides d'entrée et de sortie du premier échangeur (ET1) est réalisé par une vanne de régulation raccordées soit à l'entrée soit à la sortie de cet échangeur.

## Patentansprüche

1. Vorrichtung zum Wärmetausch mit einem ersten Wärmetauscher (ET1), gefolgt von einem in einem dichten Wirbelbett angeordneten zweiten Wärmetauscher (ET2), wobei dieser zweite Wärmetauscher von einer Mehrzahl von Röhrenbündeln (F1, F2, F3) gebildet ist, die entlang der Bahn der suspendierten Partikel in dem dichten Wirbelbett angeordnet sind, **dadurch gekennzeichnet, dass** der zweite Wärmetauscher (ET2) wenigstens zwei Speisungen aufweist, die sich beiderseits seiner Mitte befinden, wobei diese Speisungen jeweils eine verschiedene Mischung des Eingangsfluids und des Ausgangsfluids des ersten Wärmetauschers (ET1) aufnehmen, derart dass die Temperatur des Fluids, welches in jedes der Bündel (F1, F2, F3) eintritt, eine ansteigende Funktion seines Abstands vom Eingang der Partikel in dieses dichte Wirbelbett ist.

2. Vorrichtung nach Anspruch 1, **dadurch gekennzeichnet, dass** der zweite Wärmetauscher (ET2) mehr als zwei Bündel umfasst, wobei jedes dieser Bündel (F1, F2, F3) mit einer eigenen Speisung (A1, A2, A3) versehen ist.

3. Vorrichtung nach Anspruch 1, **dadurch gekennzeichnet, dass** die Speisungen der Bündel mit einem einzelnen Sammler (BE) verbunden sind.

4. Vorrichtung nach einem der Ansprüche 1 bis 3, **dadurch gekennzeichnet, dass** die Bündel (F1, F2, F3) durch in vertikalen und parallelen Ebenen angeordnete Rohrschlangen gebildet sind.

5. Vorrichtung nach Anspruch 4, **dadurch gekennzeichnet, dass** die Bahn der Partikel senkrecht zu den Ebenen ist, in denen die Schlangen geformt sind.

6. Vorrichtung nach einem der vorhergehenden Ansprüche, **dadurch gekennzeichnet, dass** die Bündel (F1, F2, F3) gleichartig sind.

7. Vorrichtung nach einem der vorhergehenden Ansprüche, **dadurch gekennzeichnet, dass** wenigstens eine der Mischungen der Eingangs- und Ausgangsfluide des ersten Tauschers (ET1) durch Regulierventile hergestellt wird, die mit dem Eingang und dem Ausgangs dieses ersten Tauschers verbunden sind.

8. Vorrichtung nach einem der Ansprüche 1 bis 6, **dadurch gekennzeichnet, dass** wenigstens eine der Mischungen der Eingangs- und Ausgangsfluide des ersten Tauschers (ET1) durch ein Regulierventil hergestellt wird, das entweder mit dem Eingang oder dem Ausgangs dieses ersten Tauschers verbunden ist.

## Claims

1. A heat exchanger system comprising a first heat exchanger (ET1) followed by a second heat exchanger (ET2) disposed in a dense fluidized bed, the second heat exchanger being made up of a plurality of nests of tubes (F1, F2, F3) disposed along the path of the particles in suspension in the dense fluidized bed, said heat exchanger system being **characterized in that**, with said second heat exchanger (ET2) being provided with at least two feeds situated on either side of its center, each of said feeds receives a distinct mixture of the input fluid and of the output fluid of said first heat exchanger (ET1), so that the temperature of the fluid fed into each of said nests (F1, F2, F3) is an increasing function of the distance between it and the inlet via which the particles are fed into the dense fluidized bed.

2. A system according to claim 1, **characterized in that**, with said second heat exchanger (ET2) comprising more than two nests, each of the nests (F1, F2, F3) is provided with its own specific feed (A1, A2, A3).

3. A system according to claim 1, **characterized in that** the feeds of said nests are connected to a common manifold (BE).

4. A system according to any one of claims 1 to 3, **characterized in that** said nests (F1, F2, F3) are made up of zigzag tubes disposed in vertical and parallel planes.

5. A system according to claim 4, **characterized in that** the path of the particles is perpendicular to the planes in which said zigzag tubes are disposed.

6. A system according to any preceding claim, **characterized in that** said nests (F1, F2, F3) are identical.

7. A system according to any preceding claim, **characterized in that** at least one of said mixtures of the input fluid and of the output fluid of the first heat exchanger (ET1) is formed by means of regulating valves connected to the inlet and to the outlet of said first heat exchanger.

8. A system according to any one of claims 1 to 6, **characterized in that** at least one of said mixtures of the input fluid and of the output fluid of the first heat exchanger (ET1) is formed by means of a regulating valve connected either to the inlet of said first heat exchanger or to the outlet thereof.
